# EUROPÄISCHE PATENTSCHRIFT

(11) **EP 0 651 125 B1**
(45) Veröffentlichungstag und Bekanntmachung des Hinweises auf die Patenterteilung: **29.12.1997**
(21) Anmeldenummer: 94117004.5
(22) Anmeldetag: 27.10.1994
(51) Int. Cl.: E06B 3/964

(54) **Verbindungsstück für winklig aneinanderstossende Rahmenstäbe**
Assembling piece for profile members meeting at an angle
Pièce d'assemblage pour profilés se raccordant sous un angle

(30) Priorität: 27.10.1993 DE 9316308 U
(43) Veröffentlichungstag der Anmeldung: 03.05.1995
(73) Patentinhaber: Niemann, Hans-Dieter, D-50169 Kerpen (DE)
(72) Erfinder: Niemann, Hans-Dieter, D-50169 Kerpen (DE)
(74) Vertreter: Eichler, Peter, Dipl.-Ing.

(56) Entgegenhaltungen:
- EP-A- 0 292 890
- EP-A- 0 321 062
- FR-A- 2 416 999
- FR-A- 2 561 301
- GB-A- 2 248 648

## Beschreibung

Die Erfindung bezieht sich auf ein Verbindungsstück für winklig aneinanderstoßende Rahmenstäbe, insbesondere für Tür- und Fensterrahmen, das in eine Stirnseite eines Hohlraums eines ersten Rahmenstabs eingesetzt und an einer Außenwand eines zweiten Rahmenstabs zwischen dessen Enden befestigt ist, und das eine dem insbesondere abgeschrägten Überschlag des zweiten Rahmenstabs zugewendete und die Stirnfläche des ersten Rahmenstabs teilweise abdeckende Abdeckplatte hat, deren dem Überschlag des zweiten Rahmenstabs zugewendete Fläche mit einer elastischen Abdichtungsschicht versehen ist.

Ein Verbindungsstück mit den vorgenannten Merkmalen ist aus der FR 25 61 301 A1 bekannt. Die Abdeckplatte dieses Verbindungsstücks hat auf ihrer dem ersten Rahmenstab zugewendeten Fläche mehrere Vorsprünge, welche in Kammern des als Hohlkammerprofil ausgebildeten ersten Rahmenstabs eingreifen, um so die Verbindungsfestigkeit zu verbessern. Bei derartigen Verbindungsstücken werden zunehmend höhere Anforderungen an die Verbindungsqualität und an das gute Aussehen einer solchen Verbindung zweier Rahmenstäbe gestellt, wie auch an die Abdichtung gegen Feuchtigkeit im Verbindungsbereich. Beispielsweise können sich Längenänderungen des ersten Rahmenstabs dahingehend auswirken, daß im Stoßbereich seiner Stirnfläche am Verbindungsschlitz unerwünscht breite Spalten erscheinen. Diese können auch bereits bei geringen Schieflagen ungleichmäßig breit sein. Ferner bieten häufig die Schnittkanten des ersten Rahmenstabs eine unschöne Ansicht, weil sie

Kantenausbrüche aufweisen, die vom Absägen des ersten Rahmenstabs herrühren.

Demgegenüber liegt der Erfindung die Aufgabe zugrunde, ein Verbindungsstück mit den eingangs genannten Merkmalen so zu verbessern, daß die Verbindung zweier Rahmenstäbe im Verbindungsbereich einwandfrei aussieht und auch technisch einwandfrei ist, insbesondere hinsichtlich der Abdichtung gegen Feuchtigkeit.

Diese Aufgabe wird dadurch gelöst, daß die Abdichtungsschicht von einer außen vorspringenden Abdeckplattenkante verborgen ist, und daß die Abdeckplatte auf dem Überschlag aufliegt.

Für die Erfindung ist von Bedeutung, daß die Abdichtungsschicht von außen nicht sichtbar ist. Hierzu dient die Abdeckplattenkante, welche so ausgestaltet werden kann, daß sie die Abdichtungsschicht vollständig verdeckt. Da die Abdichtungsschicht von der Abdeckplatte infolge der Belastung durch den ersten Profilstab auf die schmale, insbesondere abgeschrägte Kante des Überschlags gepreßt wird, ist es wichtig, daß eine Begrenzung der Pressung herbeigeführt wird, wozu die Abdeckplatte auf dem Überschlag aufliegt. Wird der Druck der Abdeckplatte auf die Abdichtungsschicht über eine vorbestimmte Größe hinaus gesteigert, so werden die entsprechenden Kräfte durch die auf dem Überschlag aufliegende Abdeckplatte abgefangen.

Die oben genannte Aufgabe wird auch dadurch gelöst, daß die Abdichtungsschicht von einer äußeren Abdeckplattenkante verborgen ist, die von der Unterseite der Abdeckplatte gebildet ist, wobei diese Unterseite über die gesamte Breite des Überschlags eben, jedoch mit nach innen öffnendem Winkel ausgebildet ist, und daß die Abdeckplatte direkt auf dem Überschlag aufliegt.

Eine solche Ausgestaltung des Verbindungsstücks gestattet vergleichsweise große Toleranzen zwischen dem Verbindungsstück und dem benachbarten Überschlag des zweiten Rahmenstabs, gestattet aber dennoch das Aufliegen der Abdeckplatte auf dem Überschlag und damit die gewünschte Direktabstützung.

Es ist zweckmäßig, das Verbindungsstück so auszugestalten, daß die Abdeckplattenkante von einem vollflächig auf der Schmalfläche des Überschlags aufliegenden Wulst der Abdeckplatte gebildet ist und über deren gesamte Länge durchläuft. Der vollflächig auf der Schmalfläche des Überschlags aufliegende Wulst gewährleistet eine Abstützung der Abdeckplatte mit geringer Flächenpressung und damit auch mit geringer Gefahr einer Beschädigung der Schmalfläche des Überschlags. Ist die Abdeckplatte im Sinne eines Schrägenausgleichs der Schmalkante des Überschlags ausgebildet, also im Querschnitt im wesentlichen keilförmig, so ist die vergleichsweise dünne Verbindungsstelle zwischen der Abdeckplatte und dem übrigen Bereich des Verbindungsstück infolge der vollflächigen Auflage auf der Schmalfläche des Überschlags vergleichsweise wenig belastet.

Um dem Verbindungsbereich ein ansehnliches Äußeres zu geben, wird das Verbindungsstück so ausgebildet, daß die Abdeckplatte an ihrer zwischen den Profilstäben frei sichtbaren Stirnkante zumindest über einen Teil der Kantenhöhe konkav oder konvex abgerundet oder zum Überschlag hin abgeschrägt ist.

Eine weitere vorteilhafte Ausgestaltung des Verbindungsstücks ist darin zu sehen, daß es in seinem die anschlagseitige Oberkante des Überschlags umfassenden Bereich bis in die Abdeckplatte hinein mit seinen Körperflächen Abstand vom Überschlag wahrt. Toleranzen der beteiligten Bauteile in diesem Bereich können damit vernachlässigt werden. Insbesondere wird die Oberkante des Überschlags nicht vom Verbindungsstück beaufschlagt und in diesem Bereich ist Platz für eine Anschlagdichtung des Überschlags.

In dem vorbeschriebenen Fall des Abstands des Verbindungsstücks vom Überschlag ist es vorteilhaft, wenn das Verbindungsstück so ausgebildet wird, daß sich die Abdichtungsschicht von unterhalb der Abdeckplatte um die anschlagseitige Oberkante des Überschlags herum bis auf dessen anschlagseitige Fläche erstreckt, wobei der Abstand zwischen der Abdeckplatte und dem Überschlag von der Abdichtungsschicht ausgefüllt ist, die jedoch im Bereich einer Anschlagdichtung des Überschlags Freiraum für diese Anschlagdichtung läßt. Es ergibt sich eine optimale Abdichtung im Bereich des Überschlags ohne Beeinträchtigung der Dichtwirkung der Anschlagdichtung.

Es ist vorteilhaft, wenn die dem ersten Rahmenstab zugewendete Fläche der Abdeckplatte eben ist. Maßtoleranzen infolge etwa auf der Abdeckplatte vorgesehener Vorsprünge zum Eingriff in den ersten Rahmenstab entfallen. Die Montage wird vereinfacht. Die Umfassungskante kann eng toleriert am Außenumfang des ersten Rahmenstabs anliegen.

Das Verbindungsstück ist so ausgestaltet, daß die dem ersten Rahmenstab zugewendete Fläche der Abdeckplatte mit einer elastischen Abdichtungsschicht versehen ist bzw. sind. Wenn die dem ersten Rahmenstab zugewendete Fläche mit einer elastischen Abdichtungsschicht versehen ist, bedeutet dies eine erheblich verbesserte Abdichtung im Stoßbereich zwischen den beiden Rahmenstäben. Die vorgesehene elastische Abdichtungsschicht kann in erforderlichem Maße zusammengepreßt werden, so daß die Abdichtung dadurch befördert wird. Es kann eine vollständige Abdichtung gegen Außenfeuchtigkeit erreicht werden. Die infolgedessen auftretende Änderung der Spaltweite zwischen den beiden Rahmenstäben ist unbeachtlich, da der Spalt von der Umfassungskante abgedeckt werden kann.

Es ist möglich, daß der erste Rahmenstab von der Umfassungskante außen umgriffen bzw. abgedeckt wird. Infolgedessen können im Bereich der angrenzenden Stirnfläche des ersten Rahmenstabs an das Verbindungsstück vorhandene Ungenauigkeiten überdeckt werden. Beispielsweise spielen Kantenausbrüche am ersten Rahmenstab keine Rolle mehr. Auch geringfügige Schiefschnitte beim Ablängen des ersten Rahmenstabs können sich hinter der Umfassungskante verbergen, die optisch ein ansprechendes Äußeres des Verbindungsbereichs der beiden Rahmenstäbe sichert. Ändert sich die Länge des ersten Rahmenstabs infolge von Wärmebeanspruchungen geringfügig, so wird dies nach außen hin nicht durch einen z.B. vergrößerten Spalt sichtbar, da die Umfassungskante den Spalt zwischen den beiden Rahmenstäben abdeckt. Letztlich wird auch die Verschmutzungsgefahr im Stoßbereich der beiden Rahmenstäbe verringert und durch die Abdeckung des Spalts die Dichtigkeit der Stoßstelle verbessert. Die Umfassungskante kann auch in nicht unbeträchtlichem Maße die Stabilität der Verbindung beeinflussen, indem sie Verschiebe- und Drehbeanspruchungen aufnehmen hilft.

Die Ausführung der vorgesehenen elastischen Abdichtungsschichten wird den erfoderlichen Gegebenheiten angepaßt. Beispielsweise ist eine elastische Abdichtungsschicht eine der Fläche der Abdeckplatte angepaßte Dichtungsscheibe, die zwischen die Umfassungskante gelegt bzw. auf die Fläche aufgeklebt wird. In diesem Sinn ist es vorteilhaft, wenn die elastische Abdichtungsschicht mit der Abdeckplatte fest verbunden ist. Es ist aber auch möglich, diese feste Verbindung der elastischen Abdichtungsschicht mit der Abdeckplatte dadurch zu erreichen, daß die elastische Abdichtungsschicht aus angespritztem Kunststoff besteht, der eine von dem tragenden Bereich der Abdeckplatte abweichende, nämlich geringere Formbeständigkeit hat, um die Abdichtungswirkung zu verbessern, wenn die beiden Rahmenstäbe zusammengedrückt werden.

Wenn das Verbindungsstück mit angespritzten elastischen Abdichtungsschichten ausgebildet wird, sollte es zweckmäßigerweise so gestaltet werden, daß die oberhalb und unterhalb der Abdeckplatte vorhandenen Abdichtungsschichten mittels in der Abdeckplatte vorhandener Löcher einstückig ausgebildet sind. Die dabei erreichte Einstückigkeit der auf beiden Seiten der Abdeckplatte vorhandenen Abdichtungsschichten gewährleisten einen sicheren Zusammenhalt auch dann, wenn die Verbindungsfestigkeit zwischen den Abdichtungsschichten und den anderen Körperflächen des Verbindungsstücks nicht stark ist.

Das Verbindungsstück kann so ausgebildet werden, daß es aus zwei miteinander zu verbindenden, jeweils einem der Rahmenstäbe zugeordneten Teilstücken besteht, daß die Abdeckplatte an dem zweiten, dem zweiten Rahmenstab zugeordneten Teilstück angebracht ist, und daß das erste, dem ersten Rahmenstab zugeordnete Teilstück auf der vom ersten Rahmenstab freigelassenen Auflagefläche der Abdeckplatte aufliegt. Die Zweiteiligkeit des Verbindungsstücks hat den Vorteil, daß die beiden Rahmenstäbe jeweils mit einem Teilstück des Verbinders zusammengebaut werden können, um danach zu der jeweiligen Rahmenkonfiguration zusammengesetzt zu werden. Dabei muß sichergestellt werden, daß die Dichtigkeit der Teilungsebene zwischen den beiden Teilstükken bzw. den Rahmenstäben gewährleistet ist. Hierzu kann die Abdeckplatte herangezogen werden, wenn sie an dem zweiten Teilstück so angebracht ist, daß das erste Teilstück auf der Auflagefläche der Abdeckplatte aufliegt, die dem ersten Rahmenstab zugewendet ist. Es wird dadurch erreicht, daß die Abdichtung nicht nur zwischen dem ersten Rahmenstab und der Abdeckplatte erfolgt, sondern auch zwischen dem ersten Teilstück dieses Rahmenstabes und dem zweiten Teilstück.

Um weitere Verbesserungen der Abdichtungen im Bereich des Verbindungsstücks zu bewerkstelligen, ist dieses so ausgebildet, daß an den Seitenflächen des zweiten Teilstücks Halteleisten für Rahmenabdichtungsstücke oder Rahmenabdichtungsstücke befestigt sind. Mit Hilfe der Halteleisten können Rahmenabdichtungen auch im Bereich des Verbindugsstücks exakt gehalten werden bzw. Rahmenabdichtungsstücke sorgen im Eckbereich zwischen dem Verbindungsstück und den benachbarten Eckbereichen für eine Verbesserung der Abdichtung.

Die Erfindung wird anhand von in der Zeichnung dargestellten Ausführungsbeispielen erläutert. Es zeigt:
- Fig.1: eine Explosionszeichnung eines zweiteiligen Verbindungsstücks mit Abschnitten der aneinander zu befestigenden Rahmenstäbe, in perspektivischer Ansicht,
- Fig.2: eine perspektivische Darstellung eines zusammengebauten Verbindungsstücks,
- Fig.3: den Schnitt III-III der Fig.1,
- Fig.4: eine Seitenansicht eines zweiten Rahmenstabs mit abgeschrägtem Überschlag und am Stab angebauten unteren Teilstück eines zweiteiligen Verbindungsstücks, und
- Fig.5 bis 11: Varianten des Verbindungsstücks im Bereich seiner Abdeckplatte.

Das in Fig.2 dargestellte, vorzugsweise aus Kunststoff bestehende Verbindungsstück 10 besteht aus zwei Teilstücken 27,26, welche in Fig.1 auseinandergezogen perspektivisch dargestellt sind. Das Verbindungsstück 10 dient der Verbindung des ersten Rahmenstabs 11 mit dem zweiten Rahmenstab 12, wobei von beiden Rahmenstäben 11,12 jeweils nur kurze Längen dargestellt sind.

Der in Fig.1 dargestellte Rahmenstab 11 ist im wesentlichen ein mehrkammeriger Hohlprofilstab mit einem zentralen Hohlraum 14, in den ein Vorsprung 32 des ersten Teilstücks 27 hineingesteckt werden kann. Der Vorsprung 32 hat die ersichtlichen rahmenstabparallelen Außenrippen 33, deren Außenkanten an die Innenwände des Hohlraums angrenzen und so für einen querschnittsmäßig passenden Sitz des Teilstücks 27 bzw. des Vorsprungs 32 innerhalb der Stirnseite des Hohlraums 14 sorgen. Die verbindungsstückseitige Ausgestaltung des Endes des Rahmenstabs 11 ist derart, daß es den Kupplungskörper 34 des Teilstücks 27 außen umgibt, wobei die Stirnfläche 18 des ersten Rahmenstabs 11 im wesentlichen auf dem Kupplungskörper 35 des zweiten Teilstücks 26 aufsitzt.

Der Kupplungskörper 35 des zweiten Teilstücks 26 ist der Außenwand 15 des zweiten Rahmenstabs 12 angepaßt, so daß sich ein formschlüssiger Sitz zwischen dessen beiden Enden 16 ergibt. Der Zusammenbau des Kupplungskörpers 35 mit dem Rahmenstab 12 erfolgt durch Verbindungsschrauben 36, welche durch Verbindungsbohrungen 39 in die Außenwand 15 des zweiten Rahmenstabs 12 geschraubt werden. Die Verbindung des ersten Kupplungsstücks 33 im zweiten Kupplungsstück 35 bzw. auch mit dem ersten Rahmenstab 11 erfolgt nach dem Zusammenbau der beiden Teilstücke 27,26 durch einen nicht näher dargestellten Verbindungsbolzen 37, der auch die den Seitenflächen 29 des zweiten Kupplungsstücks 35 benachbarten Seitenwände des Rahmens 11 durchsetzen kann, um alle Bauteile zusammenzuhalten. Bei der Ausbildung des Verbindungsstücks 10 zum Zusammenbau der beiden Teilstücke 27,26 bzw. der beiden Rahmenstäbe 11,12 kann auf die in der europäischen Patentanmeldung 93 107 809.1 beschriebenen Kupplungsmittel zurückgegriffen werden, die hier zur Vermeidung von Wiederholungen nicht erneut beschrieben werden. Dasselbe gilt auch für die dort beschriebenen Abdichtungsmittel, die erforderlich sind, damit Feuchtigkeit, die sich bei beispielsweise waagerechter Anordnung des ersten Rahmenstabs 11 auf dessen oberer Seitenfläche befindet, nicht in den Bereich unterhalb des horizontalen Rahmenstabs 11 gelangen und dort zu Schäden führen kann, beispielsweise zum Eindringen der Feuchtigkeit in den Bereich zwischen Isolierglasscheiben.

Das Verbindungsstück 10 ist in besonderer Weise dahingehend ausgebildet, daß es eine Abdeckplatte 19 aufweist, mit der ein Teil der Stirnfläche des ersten Rahmenstabs 11 teilweise abgedeckt werden kann, und zwar im Bereich der beiden Überschläge 17 des ersten Rahmenstabs 11. Des weiteren ist die Abdeckplatte 19 so ausgebildet, daß sie auf der abgeschrägten Außenfläche des Überschlags 17 des zweiten Rahmenstabs 12 aufliegt. Da sich zwischen dieser abgeschrägten Außenfläche des Überschlags 17 des zweiten Rahmenstabs 12 und der Stirnfläche 18 des ersten, von einem Strang quer abgelängten Rahmenstabs 11 ein keilförmiger Spalt ausbildet, ist die Abdeckplatte 19 im Querschnitt entsprechend keilförmig, wie sich aus Fig.3 erkennen läßt. Die Abdeckplatte 19 kann also diesen keilförmigen Spalt verschließen. Es wird damit erreicht, daß der erste Rahmenstab 11 im Bereich der an die Abdeckplatte 19 angrenzenden Stirnfläche 18 senkrecht zu seiner Längsachse abgeschnitten werden kann, was die Herstellung der Stirnfläche 18 erleichtert. Falls die Außenfläche des Überschlags 17 nicht abgeschrägt ist, wird die Abdeckplatte 19 mit entsprechend rechtekkigem Querschnitt ausgebildet.

Aus den Fig. ist ersichtlich, daß die der Stirnfläche 18 zugewendete Fläche 22 der Abdeckplatte 19 eben ist. Diese ebene Fläche 22 wird überragt durch eine Umfassungskante 21, die am Außenumfang 20 der Abdeckplatte 19 vorgesehen ist. Die Abdeckplatte 19 und ihre Umfassungskante 21 sind so bemessen, daß sie den ersten Rahmenstab 11 außen möglichst dicht umschließen. Das ist aus den Fig.2,3 ersichtlich, in denen die untere und äußere Kantenpositionslinie des ersten Rahmenstabs 11 gestrichelt eingezeichnet ist. Infolgedessen wird der sich unvermeidlich zwischen der Stirnfläche 18 und der planen Fläche 22 der Abdeckplatte 19 ergebende Spalt 38 einwandfrei abgedeckt. Eventuelle Längenänderungen, Schiefschnitte oder Kantenausbrechungen des ersten Rahmenstabs 11 spielen für die Dichtigkeit und für das ansehnliche Äußere der Verbindung der Rahmenstäbe im Verbindungsbereich keine Rolle.

Um die Dichtigkeit der Verbindung der Rahmenstäbe 11,12 im Bereich der Abdeckplatte 19 zu steigern, ist auf der ebenen Fläche 22 eine elastische Abdichtungsschicht 24 vorgesehen und die Abdeckplatte 19 hat auf ihrer Unterseite, die also dem Überschlag 17 des Rahmenstabs 12 zugewendet ist, eine weitere elastische Abdichtungsschicht 25. Beide elastische Abdichtungsschichten 24,25 können bereits bei der Herstellung des Verbindungsstücks 10 bzw. bei der Herstellung des zweiten Teilstücks 26 mit den betreffenden Außenflächen der Abdeckplatte 19 fest verbunden werden, z.B. durch Einklemmen in die Umfassungskante 21, durch Festkleben oder durch Ausspritzen, wobei der Werkstoff der elastischen Abdichtungsschicht ein sich mit dem Werkstoff der Abdeckplatte 19 verbindender Kunststoff ist. Dabei wird die Abdichtungsschicht 25 so angeordnet, daß ihre sichtseitige Kante 25' von einer außen umlaufenden Abdeckplattenkante 19' verborgen wird.

Der in Fig.4 dargestellte Rahmenstab 12 hat einen Rahmenüberschlag 17, diesem parallele Halteleisten 43 für eine Mitteldichtung und eine äußere Randleiste 44, die sämtlich von der Außenwand 15 des zweiten Rahmenstabs 12 vertikal vorspringen und stabparallel längs durchlaufen. In den Bereich zwischen den Überschlag 17 und die Leiste 44 ist das Teilstück 26 eines Verbindungsstücks 10 eingebaut, das mit Verbindungsbohrungen 39 am Rahmenstab 12 befestigt werden kann. Das Teilstück 26 hat eine den Rahmenüberschlag 17 übergreifende Abdeckplatte 19, auf der der anzuschließende erste Rahmenstab 11 mit der Flucht seiner Rahmenüberschläge 17, vgl. Fig.1, in nicht dargestellter Weise abgestützt werden kann.

Die Ausgestaltung der Abdeckplatte 19 variiert in einigen Hinsichten. Gemeinsam ist allen Variationen jedoch, daß die anschlagseitige Oberkante 17'' des Überschlags 17 Abstand vom Teilstück 26 bzw. von der Abdeckplatte 19 hat. Der betreffende Freiraum erstreckt sich um die Oberkante 17'' herum einerseits bis zwischen die Abdeckplatte 19 und die Schmalfläche 17' des Überschlags 17 und andererseits bis zur anschlagseitigen Fläche 17''' des Überschlags 17 soweit, daß er auch im Bereich einer Profilnut 45 zur Befestigung eines Abdichtungsprofils vorhanden ist.

Des weiteren ist allen Abdeckplatten 19 gemeinsam, daß sie auf dem Überschlag 17 bzw. auf dessen Schmalfläche 17' direkt aufliegen. In den Fig.4 bis 10 sind vollflächige Auflagen dargestellt. Die Unterseite 19''' der Abdeckplatten 19 wird jeweils von einem Wulst gebildet, der sich aus dem Bereich der Stirnkante 19'' in Richtung zur Oberkante 17'' erstreckt und etwa die Breite der Hälfte der Schmalfläche 17' des Überschlags 17 aufweist. Dieser Wulst der Abdeckplatte 19, der als Abdeckplattenkante 19' gemäß Fig.3 anzusehen ist, läuft über deren gesamte Länge durch. Mit der vollflächigen Auflage auf der Schmalfläche 17' wird die Position der Abdeckplatte 19, die sich gemäß Fig.1 über eine erhebliche Länge des Überschlags 17 erstreckt, gut stabilisiert, obwohl die Oberkante 17'' Freiraum bzw. Abstand zu den Körperflächen 40 des Teilstücks 26 bzw. der Abdeckplatte 19 aufweist, was bei der keilförmigen Querschnittsgestalt der Abdeckplatte 19 infolge der schrägen Ausgestaltung der Schmalfläche 17' eine vergleichsweise materialschwache Übergangsstelle 46 zur Folge hat. Infolge der vollflächigen Abstützung der Abdeckplatte 19 auf der Schmalfläche 17' wird diese Übergangsstelle 46 jedoch nicht unverhältnismäßig belastet.

Im Vergleich zu dieser vorbeschriebenen Ausgestaltung zeigt Fig.11 eine Abdeckplatte 19, deren Unterseite 19''' über ihre gesamte Breite unabgestuft bzw. eben ist, wie auch die Fläche 17' des Überschlags 17. Die Unterseite 19''' ist jedoch in einem Winkel zur Schmalfläche 17' angeordnet, der sich nach innen öffnet. Es entsteht ein keilförmiger Spalt, wobei jedoch eine Abdeckplattenkante 19' der direkten Abstützung auf dem Überschlag 17 dienen kann.

Die Abdeckplatten 19 der Fig.4 bis 8 haben an ihrem Aussenumfang die bereits zu den Fig.1 bis 3 beschriebene Umfassungskante 21, welche parallel zum ersten Rahmenstab 11 vorspringt. Bei den Fig.4 und 8 ist offengelassen, wie dieser Rahmenstab 11 mit den Abdeckplatten 19 zusammengebaut ist. Fig.5 zeigt eine Außenumfassung des ersten Rahmenstabs 11, wobei die Umfassungskante 27 außen mit der Außenfläche des Rahmenstabs 11 fluchtet, also in eine entsprechende Ausnehmung des Rahmenstabs 11 eingelassen ist. Die Ausnehmung wird z.B. durch Ausfräsen hergestellt. Bei den Fig.6,7 ist die Umfassungskante 21 innen in den Rahmenstab 11 eingelassen, es handelt sich also um eine innere Umfassung in eine Ausnehmung des Rahmenstabs 11 hinein, die ebenfalls ausgefräst werden kann. Während Fig.6 zeigt, daß der Rahmenstab 11 lediglich über die Höhe der Umfassungskante 21 ausgefräst ist und dementsprechend die Stirnkante 19'' freiläßt, erstreckt sich der Rahmenstab 11 gemäß Fig.7 über die gesamte Stirnseite 19'' der Abdeckplatte 19 und verkleidet diese vollkommen, also auch seitlich. Infolgedessen braucht von dem Verbindungsstück insgesamt überhaupt nichts zu sehen sein.

Wenn die Stirnkante 19'' vom Rahmenstab 11 freigelassen wird, ergeben sich Möglichkeiten unterschiedlicher Ausgestaltungen, die der optischen Anpassung oder Verfeinerung dienen können. Zumindest ein Teil der Kantenhöhe der Stirnkante 19'' kann in ihrer Form gestaltet werden. Die Fig.5,6 und 10 zeigen Stirnkanten 19'' mit konkaver Gestaltung, also mit einer Hohlkehle. Fig.9 zeigt eine Stirnkante 19'' mit konvexer Abrundung, also vom Betrachter aus gesehen mit einer Wölbung und Fig.8 und 11 zeigen Stirnkanten 19'', die aus zwei Flächenabschnitten bestehen, deren einer im Winkel zum anderen und etwa senkrecht auf der Schmalfläche 17' steht. In Fig.4 ist die Stirnfläche 19'' dadurch verlängert, daß eine die fensteraussenseitige Oberkante abdeckende Leiste an der Abdeckplatte 19 vorhanden ist.

Fig.11 zeigt, daß der oben beschriebene Freiraum bzw. Abstand zwischen dem Überschlag 17 und der Abdeckplatte 19 dazu verwendet werden kann, um dort die Abdichtungsschicht 25 anzuordnen. Diese füllt den Freiraum in diesem Bereich vollständig aus. Infolgedessen ist für eine komplette Abdichtung zwischen der Abdeckplatte 19 und dem Überschlag 17 gesorgt, wobei die Abdichtungsschicht 25 wegen der Auflage der Abdeckplatte 19 mit der Abdeckplattenkante 19' auf dem Überschlag 17 nicht unverhältnismäßig zusammengepreßt werden kann, wenn der Rahmenstab 11 gegen die Fläche 22 gezogen wird. Des weiteren erstreckt sich die Abdichtungsschicht 25 vertikal parallel zum Überschlag 17 und dann bis an dessen anschlagseitige Fläche 17''', wobei unterhalb der Oberkante 17'' ein Freiraum für den Einbau einer Anschlagdichtung 41 gelassen wird, die mit einer Befestigungsrippe 41' in den Kanal 45 eingeklemmt ist und mit ihrer Abdichtungslippe 41'' vor dem Teilstück 26 genügend Platz findet.

In den Fig.4 bis 11 ist dargestellt, daß die Abdeckplatte 19 Löcher 42 aufweist. Fig.5 zeigt ein solches Loch 42 deutlich im Schnitt einer Abdeckplatte 19. Fig.11 zeigt, daß die Abdeckplatte 19 auf ihrer ebenen Fläche 22 eine Abdichtungsschicht 24 aufweisen kann, die mit der Abdichtungsschicht 25 durch ein Loch 42 oder mehrere Löcher einstückig in Verbindung stehen kann. Die Einstückigkeit ergibt sich z. B. beim Herstellen von Dichtungsschichten 24,25 beim Anspritzen an das Teil 26.

## Patentansprüche

1. Verbindungsstück (10) für winklig aneinanderstoßende Rahmenstäbe (11,12), insbesondere für Tür- und Fensterrahmen, das in eine Stirnseite (13) eines Hohlraums (14) eines ersten Rahmenstabs (11) eingesetzt und an einer Außenwand (15) eines zweiten Rahmenstabs (12) zwischen dessen Enden befestigt ist, und das eine dem insbesondere abgeschrägten Überschlag (17) des zweiten Rahmenstabs (12) zugewendete und die Stirnfläche (18) des ersten Rahmenstabs (11) teilweise abdeckende Abdeckplatte (19) hat, deren dem Überschlag (17) des zweiten Rahmenstabs (12) zugewendete Fläche (23) mit einer elastischen Abdichtungsschicht (25) versehen ist, **dadurch gekennzeichnet,** daß die Abdichtungsschicht (25) von einer außen vorspringenden Abdeckplattenkante (19') verborgen ist, und daß die Abdeckplatte (19) direkt auf dem Überschlag (17) aufliegt.

2. Verbindungsstück (10) für winklig aneinanderstoßende Rahmenstäbe (11,12), insbesondere für Tür- und Fensterrahmen, das in eine Stirnseite (13) eines Hohlraums (14) eines ersten Rahmenstabs (11) eingesetzt und an einer Außenwand (15) eines zweiten Rahmenstabs (12) zwischen dessen Enden befestigt ist, und das eine dem insbesondere abgeschrägten Überschlag (17) des zweiten Rahmenstabs (12) zugewendete und die Stirnfläche (18) des ersten Rahmenstabs (11) teilweise abdeckende Abdeckplatte (19) hat, deren dem Überschlag (17) des zweiten Rahmenstabs (12) zugewendete Fläche (23) mit einer elastischen Abdichtungsschicht (25) versehen ist, **dadurch gekennzeichnet,** daß die Abdichtungsschicht (25) von einer äußeren Abdeckplattenkante (19') verborgen ist, die von der Unterseite (19''') der Abdeckplatte (19) gebildet ist, wobei diese Unterseite (19''') über die gesamte Breite des Überschlags (17) eben, jedoch mit nach innen öffnendem Winkel ausgebildet ist, und daß die Abdeckplatte (19) direkt auf dem Überschlag (17) aufliegt.

3. Verbindungsstück nach Anspruch 2, **dadurch gekennzeichnet,** daß die Abdeckplattenkante (19') von einem vollflächig auf der Schmalfläche (17') des Überschlags (17) aufliegenden Wulst der Abdeckplatte (19) gebildet ist und über deren gesamte Länge durchläuft.

4. Verbindungsstück nach Anspruch 3, **dadurch gekennzeichnet,** daß die Abdeckplatte (19) an ihrer zwischen den Profilstäben (11,12) frei sichtbaren Stirnkante (19") zumindest über einen Teil der Kantenhöhe konkav oder konvex abgerundet oder zum Überschlag (17) hin abgeschrägt ist.

5. Verbindungsstück nach einem oder mehreren der Ansprüche 1 bis 4, **dadurch gekennzeichnet,** daß es in seinem die anschlagseitige Oberkante (17'') des Überschlags (17) umfassenden Bereichmit seinen Körperflächen (40) Abstand vom Überschlag (17) bis in die Abdeckplatte (19) hinein wahrt.

6. Verbindungsstück nach Anspruch 5, **dadurch gekennzeichnet**, daß sich die Abdichtungsschicht (25) von unterhalb der Abdeckplatte (19) um die anschlagseitige Oberkante (17") des Überschlags (17) herum bis auf dessen anschlagseitige Fläche (17''') erstreckt, wobei der Abstand zwischen der Abdeckplatte (19) und dem Überschlag (17) von der Abdichtungsschicht (25) ausgefüllt ist, die jedoch im Bereich einer Anschlagdichtung (41) des Überschlags (17) Freiraum für diese Anschlagdichtung (41) läßt.

7. Verbindungsstück nach einem oder mehreren der Ansprüche 1 bis 6, **dadurch gekennzeichnet,** daß die dem ersten Rahmenstab (11) zugewendete Fläche (22) der Abdeckplatte (19) eben ist.

8. Verbindungsstück nach einem oder mehreren der Ansprüche 1 bis 7, **dadurch gekennzeichnet,** daß die dem ersten Rahmenstab (11) zugewendete Fläche (22) mit einer elastischen Abdichtungsschicht (24) versehen ist.

9. Verbindungsstück nach einem oder mehreren der Ansprüche 1 bis 8, **dadurch gekennzeichnet**, daß die Abdeckplatte (19) an ihrem Außenumfang (20) eine parallel zum ersten Rahmenstab (11) vorspringende und letzteren außen oder innen umgebende Umfassungskante (21) aufweist, wobei sich der erste Rahmenstab (11) bei Innenumfassung durch die Umfassungskante (21) bedarfsweise über die gesamte Stirnkante der Abdeckplatte (19) erstreckt.

10. Verbindungsstück nach einem oder mehreren der Ansprüche 1 bis 9, **dadurch gekennzeichnet,** daß die elastische Abdichtungsschicht (24,25) mit der Abdeckplatte (19) fest verbunden ist.

11. Verbindungsstück nach einem oder mehreren der Ansprüche 1 bis 9, **dadurch gekennzeichnet,** daß die oberhalb und unterhalb der Abdeckplatte (19) vorhandenen Abdichtungsschichten (24,25) mittels in der Abdeckplatte (19) vorhandener Löcher (42) einstückig ausgebildet sind.

12. Verbindungsstück nach einem der Ansprüche 1 bis 11, **dadurch gekennzeichnet,** daß es aus zwei miteinander zu verbindenden, jeweils einem der Rahmenstäbe (11,12) zugeordneten Teilstücken (27,26) besteht, daß die Abdeckplatte (19) an dem zweiten, dem zweiten Rahmenstab (12) zugeordneten Teilstück (26) angebracht ist, und daß das erste, dem ersten Rahmenstab (11) zugeordnete Teilstück (27) auf der vom ersten Rahmenstah (11) freigelassenen Auflagefläche (28) der Abdeckplatte (19) aufliegt.

13. Verbindungsstück nach einem der Ansprüche 1 bis 12, **dadurch gekennzeichnet**, daß an den Seitenflächen (29) des zweiten Teilstücks (26) Halteleisten (30) für Rahmenabdichtungsstücke (31) oder Rahmenabdichtungsstücke (31) befestigt sind.

## Claims

1. Connection piece (10) for frame bars (11, 12) which abut against each other at an angle, in particular for door and window frames, which connection piece is inserted into an end side (13) of a hollow space (14) of a first frame bar (11) and is attached to an outer wall (15) of a second frame bar (12) between the ends thereof and which connection piece has a cover plate (19) which faces the especially chamfered overlap (17) of the second frame bar (12) and partially covers the end face (18) of the first frame bar (11), the surface (23), facing the overlap (17) of the second frame bar (12), of the said cover plate being provided with an elastic sealing layer (25), characterised in that the sealing layer (25) is concealed by a cover plate edge (19') which protrudes outwards and that the cover plate (19) lies directly on the overlap (17).

2. Connection piece (10) for frame bars (11, 12) which abut against each other at an angle, in particular for door and window frames, which connection piece is inserted into an end side (13) of a hollow space (14) of a first frame bar (11) and is attached to an outer wall (15) of a second frame bar (12) between the ends thereof and which connection piece has a cover plate (19) which faces the especially chamfered overlap (17) of the second frame bar (12) and partially covers the end face (18) of the first frame bar (11), the surface (23), facing the overlap (17) of the second frame bar (12), of the said cover plate being provided with an elastic sealing layer (25), characterised in that the sealing layer (25) is concealed by an outer cover plate edge (19') which is formed by the lower side (19"') of the cover plate (19), wherein this lower side (19"') is planar over the entire width of the overlap (17), but is formed with an inwardly open angle and that the cover plate (19) lies directly on the overlap (17).

3. Connection piece according to claim 2, characterised in that the cover plate edge (19') is formed by a beading of the cover plate (19), which beading lies over the full surface of the narrow surface (17') of the overlap (17) and extends over the entire length of said cover plate.

4. Connection piece according to claim 3, characterised in that the cover plate (19) at its end edge (19") freely visible between the profiled bars (11, 12) is at least over a part of the edge height rounded in a concave or convex manner or is chamfered towards the overlap (17).

5. Connection piece according to any one or several of the claims 1 to 4, characterised in that it maintains in its region comprising the stop-side upper edge (17") of the overlap (17) with its body surfaces (40) distance from the overlap (17) as far as into cover plate (19).

6. Connection piece according to claim 5, characterised in that the sealing layer (25) extends from below the cover plate (19) around the stop-side upper edge (17") of the overlap (17) as far as the stop-side surface (17"') thereof, wherein the distance between the cover plate (19) and the overlap (17) is filled by the sealing layer (25), which does in fact allow in the region of a stop seal (41) of the overlap (17) free space for this stop seal (41).

7. Connection piece according to any one or several of claims 1 to 6, characterised in that the surface (22), facing the first frame bar (11), of the cover plate (19) is planar.

8. Connection piece according to one or several of claims 1 to 7, characterised in that the surface facing the first frame bar (11) is provided with an elastic sealing layer (24).

9. Connection piece according to any one or several of claims 1 to 8, characterised in that the cover plate (19) comprises at its outer periphery (20) a peripheral edge (21) which protrudes in parallel with the first frame bar (11) which it encompasses on the outside or inside, wherein the first frame bar (11), when encompassed on the inside by the peripheral edge (21), extends if necessary over the entire end edge of the cover plate (19).

10. Connection piece according to any one or several of claims 1 to 9, characterised in that the elastic sealing layer (24, 25) is fixedly connected to the cover plate (19).

11. Connection piece according to any one or several of claims 1 to 9, characterised in that the sealing layers (24, 25) provided above and below the cover plate (19) are formed in one piece by means of the holes (42) provided in the cover plate (19).

12. Connection piece according to any one of claims 1 to 11, characterised in that it consists of two partial pieces (27,26) which are connected to each other and are allocated in each case to one of the frame bars (11, 12), that the cover plate (19) is attached to the second partial piece (26) allocated to the second frame bar (12) and that the first partial piece (27) allocated to the first frame bar (11) lies on the bearing surface (28), of the cover plate (19), which is not covered by the first frame bar (11).

13. Connection piece according to any one of claims 1 to 12, characterised in that holding strips (30) for the frame sealing pieces (31) or frame sealing pieces (31) are attached to the lateral surfaces (29) of the second partial piece (26).

## Revendications

1. Elément de liaison (10) pour éléments de châssis (11, 12) contigus définissant un angle, en particulier pour châssis de portes et de fenêtres, qui est inséré dans un côté frontal (13) d'une cavité (14) d'un premier élément de châssis (11) et fixé à une paroi extérieure (15) d'un second élément de châssis (12) entre les extrémités de celui-ci, et qui comporte une plaque de recouvrement (19) qui est tournée vers le rabat (17) en particulier incliné du second élément de châssis (12), qui couvre partiellement la surface frontale (18) du premier élément de châssis (11) et dont la surface (23) tournée vers le rabat (17) du second élément de châssis (12) est pourvue d'une couche d'étanchéité élastique (25), **caractérisé** en ce que la couche d'étanchéité (25) est cachée par un bord de plaque de recouvrement (19') saillant vers l'extérieur, et en ce que la plaque de recouvrement (19) est posée directement sur le rabat (17).

2. Elément de liaison (10) pour éléments de châssis (11, 12) contigus définissant un angle, en particulier pour châssis de portes et de fenêtres, qui est inséré dans un côté frontal (13) d'une cavité (14) d'un premier élément de châssis (11) et fixé à une paroi extérieure (15) d'un second élément de châssis (12) entre les extrémités de celui-ci, et qui comporte une plaque de recouvrement (19) qui est tournée vers le rabat (17) en particulier incliné du second élément de châssis (12), qui couvre partiellement la surface frontale (18) du premier élément de châssis (11) et dont la surface (23) tournée vers le rabat (17) du second élément de châssis (12) est pourvue d'une couche d'étanchéité élastique (25), **caractérisé** en ce que la couche d'étanchéité (25) est cachée par un bord de plaque de recouvrement extérieur (19') qui est défini par le côté inférieur (19"') de la plaque de recouvrement (19), ce côté inférieur (19"') étant plat sur toute la largeur du rabat (17) mais pourvu d'un angle s'ouvrant vers l'intérieur, et en ce que la plaque de recouvrement (19) est posée directement sur le rabat (17).

3. Elément de liaison selon la revendication 2, **caractérisé** en ce que le bord de plaque de recouvrement (19') est défini par un renflement de la plaque de recouvrement (19) posé sur toute sa surface sur le côté étroit (17') du rabat (17), et s'étend sur toute la longueur de la plaque de recouvrement (19).

4. Elément de liaison selon la revendication 3, **caractérisé** en ce que la plaque de recouvrement (19), sur son bord frontal (19") visible librement entre les éléments profilés (11, 12), a sur une partie au moins de la hauteur du bord une forme arrondie concave ou convexe ou inclinée vers le rabat (17).

5. Elément de liaison selon l'une au moins des revendications 1 à 4, **caractérisé** en ce que dans sa zone entourant le bord supérieur (17"), situé côté feuillure, du rabat (17), il conserve un écartement, avec ses surfaces de corps (40), entre le rabat (17) et la plaque de recouvrement (19).

6. Elément de liaison selon la revendication 5, **caractérisé** en ce que la couche d'étanchéité (25) part de dessous la plaque de recouvrement (19), passe autour du bord supérieur (17") du rabat (17) situé côté feuillure et s'étend jusque sur la surface (17"') de celui-ci située côté feuillure, l'intervalle entre la plaque de recouvrement (19) et le rabat (17) étant rempli par la couche d'étanchéité (25) qui laisse toutefois un espace libre pour un joint d'étanchéité de feuillure (41) du rabat (17) dans la zone de ce joint d'étanchéité de feuillure (41).

7. Elément de liaison selon l'une au moins des revendications 1 à 6, **caractérisé** en ce que la surface (22) de la plaque de recouvrement (19) qui est tournée vers le premier élément de châssis (11) est plane.

8. Elément de liaison selon l'une au moins des revendications 1 à 7, **caractérisé** en ce que la surface (22) tournée vers le premier élément de châssis (11) est pourvue d'une couche d'étanchéité élastique (24).

9. Elément de liaison selon l'une au moins des revendications 1 à 8, **caractérisé** en ce que la plaque de recouvrement (19) présente sur sa périphérie extérieure (20) un bord périphérique (21) qui fait saillie parallèlement au premier élément de châssis (11) et qui entoure ce dernier à l'extérieur ou à l'intérieur, étant précisé que le premier élément de châssis (11), s'il est entouré par le bord périphérique (21) à l'intérieur, s'étend au besoin sur tout le bord frontal de la plaque de recouvrement (19).

10. Elément de liaison selon l'une au moins des revendications 1 à 9, **caractérisé** en ce que la couche d'étanchéité élastique (24, 25) est solidaire de la plaque de recouvrement (19).

11. Elément de liaison selon l'une au moins des revendications 1 à 9, **caractérisé** en ce que les couches d'étanchéité (24, 25) situées au-dessus et au-dessous de la plaque de recouvrement (19) sont réalisées d'une seule pièce grâce à des trous (42) prévus dans la plaque de recouvrement (19).

12. Elément de liaison selon l'une des revendications 1 à 11, **caractérisé** en ce qu'il se compose de deux éléments partiels (27, 26) à relier entre eux et associés chacun à l'un des éléments de châssis (11, 12), en ce que la plaque de recouvrement (19) est montée sur le second élément partiel (26) associé au second élément de châssis (12), et en ce que le premier élément partiel (27) associé au premier élément de châssis (11) est posé sur la surface d'appui (28) de la plaque de recouvrement (19) qui n'est pas occupée par le premier élément de châssis (11).

13. Elément de liaison selon l'une des revendications 1 à 12, **caractérisé** en ce qu'il est prévu, fixés aux surfaces latérales (29) du second élément partiel (26), des rebords de retenue (30) pour des éléments d'étanchéité de châssis (31) ou des éléments d'étanchéité de châssis (31).
